# EUROPÄISCHE PATENTSCHRIFT

(11) **EP 1 226 599 B1**
(45) Veröffentlichungstag und Bekanntmachung des Hinweises auf die Patenterteilung: **21.05.2003**
(21) Anmeldenummer: 00964170.5
(22) Anmeldetag: 14.09.2000
(51) Int. Cl.: H01H 71/24

(54) **ELEKTRISCHES SCHUTZSCHALTGERÄT**
ELECTRIC SAFETY SWITCH DEVICE
DISJONCTEUR ELECTRIQUE

(30) Priorität: 29.10.1999 DE 19952178
(43) Veröffentlichungstag der Anmeldung: 31.07.2002
(73) Patentinhaber: Moeller GmbH, 53115 Bonn (DE); Faust, Manfred, 53757 St. Augustin (DE)
(72) Erfinder: DAUER, Klaus, 56075 Koblenz (DE); WINZEN, Lothar, 56572 Unkel (DE); BAUJAN, Günter, 53844 Troisdorf (DE); BAUMEISTER, Rudolf, 53773 Hennef (DE); BLECHACZ, Volker, 53332 Bornheim (DE); WILLERSCHEIDT, Peter, 53424 Remagen (DE)
(74) Vertreter: Mäder, Winfried
(86) Internationale Anmeldenummer: EP0008985
(87) Internationale Veröffentlichungsnummer: WO01033596

(56) Entgegenhaltungen:
- EP-A- 0 333 650
- EP-A- 0 621 618
- WO-A-97/48113
- DE-A- 4 208 716

## Beschreibung

Die Erfindung betrifft ein elektrisches Schutzschaltgerät, insbesondere Motorschutzschalter, nach dem Oberbegriff des Anspruches 1.

Die WO-A-9748113 beschreibt ein gattungsgemäßes Schutzschaltgerät. Dieses umfasst eine Auslöseeinheit mit einer Magnetankereinrichtung, die in die Auslöseeinheit einsetzbar ist. Die separate Magnetankereinrichtung besteht aus einem hülsenförmigen Isolierstoffgehäuse, welches einen beweglichen Magnetanker, einen im Isolierstoffgehäuse eingepressten Magnetkem sowie eine Spiralfeder, die den beweglichen Magnetanker durch Abstützung am Magnetkern mit einer Federkraft beaufschlagt. Ferner ist eine Schubstange vorhanden, die sich einseitig am Magnetanker abstützt und die durch die Spiralfeder und eine Bohrung des Magnetkems hindurch aus dem Magnetkern nach außen heraus ragt. Der bewegliche Magnetanker wirdmittels bügelartiger Wegbegrenzungsmittel in der Hülse gehalten.

Aus der DE 42 08 716 C2 ist bereits ein derartiges Schaltgerät bekannt. Dieses Schutzschaltgerät weist ebenfalls ein Isolierstoffgehäuse mit einer Schaltvorrichtung und einer Auslöseeinheit mit einem kurzschlußempfindlichen elektromagnetischen Schnellauslöser auf.

Der Erfindung liegt die Aufgabe zugrunde, ein gattungsgemäßes Schaltgerät zu schaffen, welches in seinem Aufbau derart vereinfacht ist, daß eine komfortablere Montage des Gerätes ermöglicht wird und die Ansprechwerte für den Schnellauslöser einfacher einstellbar sind.

Ausgehend von einem Schutzschaltgerät der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Durch die Bildung eines separaten Modules, umfassend einen Aufnahmekörper mit einem Magnetanker und einem Federelement, welches tauschbar, insbesondere über eine kraftschlüssige Verbindung mit dem Magnetkern des Schnellauslösers verbindbar ist, wird eine austauschbare Einheit für den Schnellauslöser eines Schutzschaltgerätes geschaffen. Durch Austausch dieser erfindungsgemäßen Einheit kann auf einfache Weise der Auslösewert eines Schutzschaltgerätes verändert werden. Aufwendige Einstellarbeiten auf engstem Raum erübrigen sich. Mit Vorteil ist die Einheit von der Frontseite (Seite des Betätigers) des Schaltgerätes her, insbesondere senkrecht zur Frontfläche des Gerätes einsteckbar, im Gerät fixierbar. Die erfindungsgemäße Ausgestaltung eignet sich mit Vorteil für Geräte mit zumindest teilweise im Gehäuse verklebten Auslöseeinheiten. In einer bevorzugten Ausführung der Erfindung ist die Auslöseeinheit ausschließlich durch Verklebung im Gehäuse fixiert.

Weitere Einzelheiten und Vorteile der Erfindung ergeben sich aus den Unteransprüchen und dem folgenden, anhand von Figuren erläuterten Ausführungsbeispiel. Es zeigen
- Figur 1:: ein Schutzschaltgerät gemäß der Erfindung in Perspektivansicht;
- Figur 2:: die Auslöseeinheit des erfindungsgemäßen Schutzschaltgerätes in Explosionsdarstellung;
- Figur 3a:: einen auswechselbaren Aufnahmekörper mit Magnetanker und Federelement in Explosionsdarstellung;
- Figur 3b:: eine Schnittdarstellung des Aufnahmekörpers entlang der Linie A-A in Fig. 3a;
- Figur 3c:: eine Schnittdarstellung des Aufnahmekörpers entlang der Linie B-B in Fig. 3a;
- Figur 4:: eine vormontierte Auslöseeinheit mit separatem vormontierten Aufnahmekörper; und
- Figur 5:: ein Schaltgerätegehäuseteil mit eingebauter Auslöseeinheit und separatem vormontierten Aufnahmekörper.

Die Fig. 1 zeigt ein elektrisches Schutzschaltgerät 1, insbesondere Motorschutzschalter, mit einem Drehantrieb und einen Drehkopf 11 zum Ein- und Ausschalten und Anzeigen der Auslösung bei Überlast oder Kurzschluß und mit einem Gehäuse 12, das in drei Gehäuseteile 13, 14, 15 unterteilt ist. Der mittlere Gehäuseteil 14 weist Kabeleinführungsöffnungen 16 mit Kabelklemmen 17 auf.

Die Fig. 2 zeigt die Auslöseeinheit des erfindungsgemäßen Schutzschaltgerätes in einer Explosionsdarstellung. Dabei umfaßt die Auslöseeinheit einen Teileträger 5, an dem ein Anschlußstück 6 befestigbar ist. Der Teileträger 5 besteht mit Vorteil aus einem Thermoplastkunststoff.

Das Anschlußstück 6 besteht aus Kupfer und ist L-förmig, wobei der untere nach außen gerichtete Schenkel 18 als Kontaktabgriff für die Kabelklemme 17 vorgesehen ist.
Der Teileträger 5 weist einen Fixierungszapfen 23 auf, der in eine entsprechende Vertiefung am unteren Schenkel 18 des Anschlußstückes 6 ragt.

Der obere Schenkel 21 ist mit einer Verbindungszone 19 zum Anschluß eines Überstrom- beziehungsweise Bimetallauslösers 9 versehen. Dabei ist ein Heizleiter 22, insbesondere mittels einer Plasma- oder Schutzgasschweißverbindung, über die Verbindungszone 19 mit dem Anschlußstück 6 verbunden. Hierfür ist der Heizleiter 22 in bekannter Weise spiralförmig um ein Bimetall 8 gelegt und an seinem anderen freien Ende, vorzugsweise ebenfalls mittels einer Plasma- oder Schutzgasschweißverbindung, mit dem Bimetall 8 verbunden.
Durch die Schutzgasschweißverbindung zwischen dem Kupfer und der Bimetall 8, die sich nur sehr schwer schweißen läßt, wird eine sichere Verbindung hergestellt, wodurch Qualitätsprobleme in dieser Hinsicht beseitigt werden.
Mit der Schutzgas- bzw. Plasmaschweißung wird das Heizelement 22 an der passiven Seite des Bimetalls 8 angeschweißt. Die passive Seite des Bimetalls 8 ist zum Schweißen gut geeignet, weil nur die aktive Seite aus einer Legierung besteht, die sich relativ schwer bzw. nicht schweißen läßt.

Das untere Ende des Bimetalls 8 ist mit einem Jochblech 28 an einer nach außen gebogenen Zunge 33 senkrecht verbunden.
Das Jochblech 28 besteht aus einem im wesentlichen U-förmigen Bereich mit zwei parallelen Seitenschenkeln 29, 31 und einem diese verbindenden Querschenkel 30 die den Schnellauslöser 10 halten, einem an dem zweiten Schenkel 31 rechtwinkelig einstückig verbunden Befestigungsabschnitt 32 und einer Zunge 33.

An dem Befestigungsabschnitt 32 ist eine Fixierlasche angeordnet, die in eine längliche, mit Fixiernoppen versehene, Rastöffnung des Teileträgers 5 eingreift. Hierdurch wird das Jochblech 28 in dem Teileträger 5 befestigt.

Zu dem Befestigungsabschnitt 32 des Jochbleches 28 ist ein, im wesentlichen L-förmig ausgebildetes Kontaktelement 7 mit einem seiner Schenkelteile parallel verlaufend angeordnet.

Die Auslösespule 38 des Schnellauslösers 10 ist ihrem einen Spulenende mit dem Kontaktelement 7 und mit ihrem anderen Spulenende mit dem Jochblech 28 am Befestigungsabschnitt 32 verbunden. Die Verbindung erfolgt ebenfalls vorzugsweise durch Schutzgas- oder Plasmaschweißen.

Das parallel zum Befestigungsabschnitt 32 verlaufende Schenkelteil des Kontaktelementes 7 ist bereichsweise mit Aussparungen versehen um mit Teilen des Jochbleches 28 berührungslos ineinanderzugreifen und kopfseitig mit einem Spulenende der Auslöserspule verbunden zu werden. Hierdurch wird äußerst platzsparend gebaut.

Im unteren Bereich des Teileträgers 5 wird ein Slotmotor 47 vormontiert.

In einer besonders bevorzugten Ausführungsform ist die Auslöseeinheit ausschließlich durch Verklebung im Gehäuse 12 fixiert (d.h. ohne Verschraubung, Verrastung, Verspannung oder dergleichen). Als besonders geeignete Klebestellen haben sich Fortsätze an den spannungführenden Teilen erwiesen. In der dargestellten Ausführungsform sind mindestens ein erster Klebefortsatz K1 an der Verbindungszone 19 des Anschlußstückes 6, ein zweiter Klebefortsatz K2 an der mit dem Jochblech 28 verbundenen Zunge 33 und ein dritter und vierter Klebefortsatz K3, K4 am Jochblech 28 selbst, im Eckbereich von Seitenschenkel 29 und Querschenkel 30, angeordnet.

Der Stromfluß in den, an dem Teileträger 5 angeordneten Teilen erfolgt von dem unteren Schenkel des Anschlußstückes 6 bis zu der Schweißverbindung Verbindungszone 19 / Heizelement 22, anschließend in das Heizelement 22 bis zu der Schweißverbindung Heizelement 22 / Bimetall 8, anschließend über das Bimetall 8 bis zu der Schweißverbindung Bimetall 8 / Jochblech 28, anschließend über den Befestigungsabschnitt 32 des Jochblechs 28 bis zu der Schweißverbindung Befestigungsabschnitt 32 / Auslöserspule 38, anschließend über die Wicklung der Auslöserspule 38 bis zu der Schweißverbindung Auslösespule 38 / Kontaktelement 7 in das Kontaktelement 7 zur Weiterführung des Stromes über das mit dem Kontaktelement 7 zusammenwirkende bewegliche Kontaktelement.

Fig.3a zeigt eine vormontierbare Einheit mit einem Aufnahmekörper 60, einem Magnetanker 62 und einem Federelement 64 in einer Explosionsdarstellung.

Der Magnetanker 62 ist im wesentlichen stabförmig ausgebildet, wobei sein unterer Teil MA₁ einen nahezu quadratischen Querschnitt aufweist und sein oberer Teil MA₂ als stiftförmiger Fortsatz deutlich geringeren und insbesondere kreisrunden Querschnitts ausgebildet ist. Dabei ist der obere Teil MA₂ mit Vorteil nicht zentrisch, sondern aus der Achsmitte des Ankers 62 versetzt angeordnet. An seinem freien Ende ist der obere Teil MA₂ durch ein vorzugsweise plattenartiges Kopfstück 63 erweitert. Der Magnetanker 62 besteht aus einem magnetisierbaren Material.
Der Magnetankerkörper (mit Ausnahme des Kopfstückes 63) kann z.B. auf einfache Weise aus einem Vierkantprofil gedreht werden. Dabei kann durch Zentrierung des Materials in der Mittelachse des Vierkantprofils, der untere Teil MA₁ und bei Zentrierung des Materials aus der Profilmitte versetzt, der obere Teil MA₂ gefertigt (z.B. durch Drehen auf einer Drehbank) werden.

Der Aufnahmekörper 60 besteht aus Isolierstoff und dient der Aufnahme des Magnetankers 62 und des Federelementes 64. Dabei ist der Magnetanker 62 längsbeweglich in dem, im wesentlichen röhrenförmig ausgebildeten, Aufnahmekörper 60 gelagert. Durch das Federelement 64, welches vorzugsweise als Drehfeder ausgebildet ist und ebenfalls in, beziehungsweise an, dem Aufnahmekörper 60 angeordnet ist, ist der Magnetanker 62 entgegen seiner Auslösebewegungsrichtung (hier: nach unten) mit einer Federkraft beaufschlagt. Hierfür stützt sich die Drehfeder mit ihrem einen freien Ende an einem Widerlager 66 des Aufnahmekörpers 60 ab. Mit ihrem anderen freien Ende hintergreift die Drehfeder das Kopfstück 63 des Magnetankers 62 und beaufschlagt diesen hierdurch mit einer Federkraft entgegen seiner Auslösebewegungsrichtung.

Der Aufnahmekörper 60 besteht im wesentlichen aus einem unteren, rohrförmigen Abschnitt I und einem Kopfabschnitt II.

Der Abschnitt I dient in seinem oberen Teil I₁ der Führung des Magnetankers 62 und in seinem unteren Teil I₂ der Befestigung innerhalb des Schnellauslösers 10. In seinem oberen Teil I₁ weist der Aufnahmekörper 60 in Anpassung an den unteren Teil MA₂ des Magnetankers 62 den Kreisquerschnitt verengende Wandungsbereiche auf (gemäß Fig. 3b). In seinem unteren randoffenen Teil I₂ ist der Aufnahmekörper 60 in seinem Inneren in Anpassung an den Querschnitt des Magnetankers 62, insbesondere kreisrund, ausgebildet (Fig.3c).

Für die Montage des Magnetankers 62 in dem Aufnahmekörper 60 wird der Magnetanker 62 mit seinem Kopfstück 63 voran, von unten in den unteren Teil I₂ des Aufnahmekörpers 60 eingeführt. In einer vormontierten Ruheposition wird der Magnetanker 62 innerhalb des Aufnahmekörpers 60 durch ein freies, unter das Kopfstück 63 des Magnetankers 62 greifendes, Ende der Drehfeder entgegen der Auslösebewegungsrichtung vorgespannt. Hierbei wird der Magnetanker 62 durch die zwischen oberem und unteren Teil des Magnetankers 62 gebildete Übergangsebene MA_{Ü}, die mit einem insbesondere kreisringförmigen Widerlager im Inneren des Aufnahmekörpers 60 zusammenwirkt in seinem Verschiebeweg entgegen der Auslösebewegungsrichtung begrenzt. Auf diese Weise ist der in der vormontierten Einheit (60, 62, 64) gelagerte Magnetanker 62 zwischen der beschrieben Ruheposition und einer in Auslösebewegungsrichtung befindlichen Auslöseposition beweglich gelagert. Die Auslöseposition wird bei Auftreten einer bestimmten Magnetfeldstäke und damit bei einer bestimmten Kurzschlußstromhöhe erreicht, indem der längsbeweglich gelagerte Magnetanker 62 und der feststehende Magnetkern 68 durch das erzeugte Magnetfeld magnetisiert werden und sich durch die magnetische Wirkung anziehen. Der bei einer bestimmten Stromstärke erreichbare Verschiebeweg des Magnetankers 62 und die Federkraft, mit der der Magnetanker 62 entgegen der Auslösebewegungsrichtung vorgespannt ist, stehen in Wechselwirkung. So ist durch die Dimensionierung der Drehfeder der Grenzstrom einstellbar, bei dem der Schnellauslöser 10 auslösen soll. Für den Auslösevorgang wirkt (schlägt) der Magnetanker 62 auf einen, bereichsweise im Magnetkern 68 geführten, Schlaganker 69.

Gemäß Fig.4 wird der Aufnahmekörper 60 zur Befestigung am Schnellauslöser 10 mit seinem unteren offenen Ende des Abschnittes I durch eine Öffnung 29a des Seitenschenkels 29 auf den Magnetkern 68 des Schnellauslösers 10 lösbar aufgesteckt (kraftschlüssig). Hierdurch wird eine einfache Austauschbarkeit der vormontierbaren Einheit bestehend aus Aufnahmekörper 60, Magnetanker 62 und Federelement 64 gewährleistet. Dies hat eine erleichterte Montage sowie eine vereinfachte Dimensionierung der Schaltgeräte bezüglich ihrer Ansprechwerte für Kurzschlußströme zur Folge. Damit die Einheit 60, 62, 64 verdrehsicher im Kurzschlußauslöser 10 fixiert ist, weisen der Aufnahmekörper 60 und der Seitenschenkel 29 entsprechende Verdrehsicherungsmittel 70, 71 auf. Hierfür ist der Aufnahmekörper 60 vorzugsweise mit einem umfänglich angeordneten nach außen gerichteten Fixierungsfortsatz ausgebildet, während der Seitenschenkel 29 in seiner Öffnung 29a eine mit dem Fixierungsfortsatz zusammenwirkende Ausnehmung aufweist.

Der Teileträger besteht aus Thermoplast und wird in das Gehäuse, das aus Duroplast besteht, bzw. einem Gehäuseteil verklebt, wie die anderen Teileträger der anderen Phasen auch.
Das Kleben erfolgt ohne eine zusätzliche Verbindung, wie Schraubverbindung oder Verspannen und dergleichen.

An dem Gehäuse sind, Klebetaschen vorhanden, die mit einer Menge von ca. 0,010 g Klebematerial gefüllt werden.
In die Klebetaschen tauchen Stifte der Auslöseeinheit ein, die dort verklebt werden.
Die ersten Stifte, bzw. Stiftpaare, sind jeweils an das Jochblech angeformt während die zweiten Stiften an das Anschlußstück angeformt sind. Ferner sind dritte Stifte an das Jochblech angeformt.

Geklebt werden nur Metallfortsätze von Blechen, die hier als Stifte bezeichnet sind. Die Stifte sind räumlich verteilt, um einen guten halt zu gewährleisten. Insgesamt sind zwölf Stifte vorhanden.
Hierdurch entfallen jegliche Verschraubungen. Durch die dauerhaft feste Verbindung wird in einfacher Weise erreicht daß die Bimetallposition stabil bleibt. Thermische und mechanische Spannungen werden auch durch die Verwendung des Thermoplast durch das Kleben erheblich gemindert, während die Wärme- und Formstabilitat gewährleistet wird.

Der vormontierte Teileträger wird in das Gehäuse in hierfür vorhandene Kammern eingeschoben.

Zusätzlich kann eine Dimensionierung des Schnellauslösers (10) anstelle des Austausches der gesamten Einheit (60, 62, 64) auch durch eine Veränderbarkeit der Federvorspannung erreicht werden. Hierfür kann der Aufnahmekörper (60) Mittel zur Änderung der Vorspannung des Federmittels (64) aufweisen. In einer möglichen Ausführungsform sind diese Mittel als Widerlager für die Aufnahme eines Federarms der Drehfeder ausgebildet, so daß diese in verschiedenen Postionen verschiedene Vorspannungen gewährleistet. Desweiteren erstreckt sich der Gegenstand der Erfindung auch auf andere Schutzschaltgeräte wie Leistungsschalter oder Leitungsschutzschalter oder dergleichen. Auch gehören alle in der Zeichnung gezeigten Merkmale zur Erfindung, insbesondere Geometrie, wie dargestellt.

### Bezugszeichenliste

- Schaltgerät: 1
- Teileträger: 5
- Anschlußstück: 6
- Kontaktelement: 7
- Bimetall: 8
- Überstromauslöser: 9
- Schnellauslöser: 10
- Drehkopf: 11
- Gehäuse: 12
- Gehäuseteile: 13, 14, 15
- Kabeleinführungsöffnungen: 16
- Kabelklemme: 17
- unterer Schenkel: 18
- Verbindungszone: 19
- oberer Schenkel: 21
- Heizelement: 22
- Fixierungszapfen: 23
- Jochblech: 28
- Seitenschenkel: 29, 31
- Querschenkel: 30
- Befestigungsabschnitt: 32
- Zunge: 33
- Auslöserspule: 38
- Aufnahmekörper: 60
- Magnetanker: 62
- Kopfstück: 63
- Federelement: 64
- Widerlager: 66
- Magnetkern: 68
- Schlaganker: 69
- Verdrehsicherungsmittel: 70, 71

## Patentansprüche

1. Elektrisches Schutzschaltgerät (1), insbesondere Motorschutzschalter, mit
- einem Gehäuse (12) aus Isolierstoff,
- einer Schaltkontaktanordnung, und
- einer Auslöseeinheit mit einem elektromagnetischen Schnellauslöser (10) umfassend eine Auslöserspule (38), einen Magnetkern (68), einen Magnetanker (62) und einen Schlaganker (69), wobei
- der Magnetanker (62) in einem Aufnahmekörper (60) aus Isolierstoff axial beweglich gelagert ist,
- der Aufnahmekörper (60) ein Federelement (64) aufnimmt, welches den Magnetanker (62) entgegen seiner Auslösebewegungsrichtung mit einer Federkraft beaufschlagt, und
- der so bestückte Aufnahmekörper (60) tauschbar in der Auslöseeinheit montiert ist, **dadurch gekennzeichnet, dass**
- der Magnetkem (68) feststehender Bestandteil des Schnellauslösers (10) ist und
- der bestückte Aufnahmekörper (60) lösbar auf dem Magnetkern (68) aufgesteckt ist.

2. Schaltgerät nach Anspruch 1, **dadurch gekennzeichnet, daß** der Aufnahmekörper (60) im wesentlichen rohrförmig ausgebildet ist und einen unteren umfänglich geschlossenen, mit einem offenen Ende versehenen Teil (I) aufweist, in welchem der Magnetanker (62) bereichsweise geführt ist und einen oberen umfänglich bereichsweise offenen Teil (II) aufweist, in welchem der Magnetanker (62) mit dem Federelement (64) zusammenwirkt.

3. Schaltgerät nach einem oder mehreren der vorherigen Ansprüche, **dadurch gekennzeichnet, daß** der Aufnahmekörper (60) in einer Öffnung (29a) eines U-förmig ausgebildeten Jochbleches (28) des Schnellauslösers (10) angeordnet ist.

4. Schaltgerät nach einem oder mehreren der vorherigen Ansprüche, **dadurch gekennzeichnet, daß** der Aufnahmekörper (60) mit seinem dem Magnetankerkopf abgekehrten Ende auf den Magnetkern (68) aufsteckbar ist.

5. Schaltgerät nach einem oder mehreren der vorherigen Ansprüche, **dadurch gekennzeichnet, daß** der Aufnahmekörper (60) und das Jochblech (28) Verdrehsicherungsmittel (70, 71) aufweisen, die eine Unverdrehbarkeit des Aufnahmekörpers (60) gewährleisten.

6. Schaltgerät nach einem oder mehreren der vorherigen Ansprüche, **dadurch gekennzeichnet, daß** das Federelement (64) eine Drehfeder ist.

7. Schaltgerät nach einem oder mehreren der vorherigen Ansprüche, **dadurch gekennzeichnet, daß** der Aufnahmekörper (60) Mittel zur Änderung der Vorspannung des Federmittels (64) aufweist.

8. Schaltgerät nach dem vorherigen Anspruch, **dadurch gekennzeichnet, daß** die Mittel als Widerlager für die Aufnahme eines Federarmendes der Drehfeder ausgebildet sind.

9. Schaltgerät nach einem oder mehreren der vorherigen Ansprüche, **dadurch gekennzeichnet, daß** die Auslöseeinheit ausschließlich durch Verklebung im Gehäuse (12) fixiert ist.

10. Schaltgerät nach einem oder mehreren der vorherigen Ansprüche, **dadurch gekennzeichnet, daß** das Gehäuse (12) aus einem Duroplastmaterial besteht.

11. Schaltgerät nach einem oder mehreren der vorherigen Ansprüche, **dadurch gekennzeichnet, daß** der Aufnahmekörper (60) eine axiale Länge aufweist, die größer ist, als die Länge des Magnetankers (62) zuzüglich seines Verschiebeweges.

12. Schaltgerät nach einem oder mehreren der vorherigen Ansprüche, **dadurch gekennzeichnet, daß** der Magnetanker (62) in seinem unteren Teil MA1 und der Aufnahmekörper (60) in seinem, den unteren Teil MA1 führenden Teil I1 in Anpassung aneinander derart ausgebildet sind, daß der Magnetanker (62) unverdrehbar im Aufnahmekörper (60) geführt ist.

## Claims

1. Electrical protective switching device (1), in particular a motor circuit breaker, having
- an enclosure (12) made of insulating material,
- a switching contact arrangement, and
- a tripping unit with an electromagnetic quick-action release (10) comprising a release coil (38), a magnet core (68), a magnet armature (62) and an impact armature (69), with
- the magnet armature (62) being mounted such that it can move axially in a holding body (60) composed of insulating material,
- the holding body (60) holding a spring element (64) which applies a spring force to the magnet armature (62) in the opposite direction to its tripping movement direction, and
- the holding body (60) fitted in this way can be mounted replaceably in the tripping unit,
**characterized in that**
- the magnet core (68) is a stationary component of the quick-action release (10), and
- the fitted holding body (60) is plugged onto the magnet core (68) such that it can be detached.

2. Switching device according to Claim 1, **characterized in that** the holding body (60) is essentially tubular and has a lower part (I) which is closed around the circumference, is provided with one open end, and in which the magnet armature (62) is guided in places, and has an upper part (II), which is open in places on the circumference and in which the magnet armature (62) interacts with the spring element (64).

3. Switching device according to one or more of the preceding claims,
**characterized in that** the holding body (60) is arranged in an opening (29a) in a U-shaped yoke plate (28) of the quick-action release (10).

4. Switching device according to one or more of the preceding claims,
**characterized in that** that end of the holding body (60) which faces away from the magnet armature head can be plugged on to the magnet core (68).

5. Switching device according to one or more of the preceding claims,
**characterized in that** the holding body (60) and the yoke plate (28) have rotation protection means (70, 71) which ensure that the holding body (60) cannot rotate.

6. Switching device according to one or more of the preceding claims,
**characterized in that** the spring element (64) is a rotary spring.

7. Switching device according to one or more of the preceding claims,
**characterized in that** the holding body (60) has means for varying the prestressing of the spring means (64).

8. Switching device according to the preceding claim, **characterized in that** the means are in the form of an opposing bearing for holding one spring arm end of the rotary spring.

9. Switching device according to one or more of the preceding claims,
**characterized in that** the tripping unit is fixed exclusively by adhesive bonding in the enclosure (12).

10. Switching device according to one or more of the preceding claims,
**characterized in that** the enclosure (12) is composed of a thermosetting plastic material.

11. Switching device according to one or more of the preceding claims,
**characterized in that** the holding body (60) has an axial length which is greater than the length of the magnet armature (62) plus its displacement movement.

12. Switching device according to one or more of the preceding claims,
**characterized in that** the lower part MA1 of the magnet armature (62) and the part I1, which guides the lower part MA1, of the holding body (60) are designed to match one another such that the magnet armature (62) is guided in the holding body (60) such that it cannot rotate.

## Revendications

1. Disjoncteur de protection électrique (1), en particulier disjoncteur de protection de moteur, comprenant:
- un boîtier (12) en matériau isolant,
- un agencement à contacts de commutation et
- une unité de déclenchement dotée d'un déclencheur électromagnétique rapide (10) comprenant une bobine de déclenchement (38), un noyau magnétique (68), un induit d'aimant (62) et un induit de butée (69),
- l'induit d'aimant (62) étant monté à déplacement axial dans un corps de réception (60) en matériau isolant,
- le corps de réception (60) recevant un élément à ressort (64) qui sollicite l'induit d'aimant (62) par une force élastique en opposition à la direction de son déplacement de déclenchement, et
- le corps de réception (60) ainsi équipé étant monté de manière à pouvoir être remplacé dans l'unité de déclenchement, **caractérisé en ce que**
- le noyau magnétique (68) est un composant fixe du déclencheur rapide (10) et **en ce que**
- le corps de réception équipé (60) est enfiché de manière libérable sur le noyau magnétique (68).

2. Disjoncteur selon la revendication 1, **caractérisé en ce que** le corps de réception (60) présente une configuration essentiellement tubulaire et présente une partie inférieure (I) fermée à sa périphérie et dotée d'une extrémité ouverte, partie dans laquelle l'induit d'aimant (62) est guidé par zone et présente une partie supérieure (II) ouverte sur certaines zones de sa périphérie, partie dans laquelle l'induit d'aimant (62) coopère avec l'élément à ressort (64).

3. Disjoncteur selon l'une ou plusieurs des revendications précédentes, **caractérisé en ce que** le corps de réception (60) est disposé dans une ouverture (29a) d'une tôle de culasse (28) configurée en forme de U du déclencheur rapide (10).

4. Disjoncteur selon l'une ou plusieurs des revendications précédentes, **caractérisé en ce que** le corps de réception (60) peut être enfiché sur le noyau magnétique (68) par son extrémité qui n'est pas tournée vers la tête de l'induit d'aimant.

5. Disjoncteur selon l'une ou plusieurs des revendications précédentes, **caractérisé en ce que** le corps de réception (60) et la tôle de culasse (28) présentent des moyens (70, 71) empêchant la rotation qui assurent que le corps de réception (60) ne puisse pas tourner.

6. Disjoncteur selon l'une ou plusieurs des revendications précédentes, **caractérisé en ce que** l'élément à ressort (64) est un ressort en spirale.

7. Disjoncteur selon l'une ou plusieurs des revendications précédentes, **caractérisé en ce que** le corps de réception (60) présente des moyens pour modifier la précontrainte du moyen à ressort (64).

8. Disjoncteur selon la revendication précédente, **caractérisé en ce que** les moyens sont configurés comme contre-appui pour la réception d'une extrémité du bras du ressort en spirale.

9. Disjoncteur selon l'une ou plusieurs des revendications précédentes, **caractérisé en ce que** l'unité de déclenchement est fixée dans le boîtier (12) exclusivement par collage.

10. Disjoncteur selon l'une ou plusieurs des revendications précédentes, **caractérisé en ce que** le boîtier (12) est constitué d'un matériau en plastique thermodurcissable.

11. Disjoncteur selon l'une ou plusieurs des revendications précédentes, **caractérisé en ce que** le corps de réception (60) présente une longueur axiale plus longue que la longueur de l'induit d'aimant (62) en plus de son parcours de déplacement.

12. Disjoncteur selon l'une ou plusieurs des revendications précédentes, **caractérisé en ce que** la partie inférieure MA1 de l'induit d'aimant (62) et la partie I1 qui guide la partie inférieure MA1 du corps de réception (60) ont des configurations adaptées l'une à l'autre de telle sorte que l'induit d'aimant (62) soit guidé dans le corps de réception (60) de manière à ne pas pouvoir tourner.
